# EUROPÄISCHE PATENTSCHRIFT

(11) **EP 4 128 456 B1**
(45) Veröffentlichungstag und Bekanntmachung des Hinweises auf die Patenterteilung: **12.06.2024**
(21) Anmeldenummer: 21715852.6
(22) Anmeldetag: 25.03.2021
(51) Int. Cl.: H01T 13/16, H01T 13/36

(54) **ZÜNDKERZE FÜR VERBRENNUNGSKRAFTMASCHINEN**
SPARK PLUG FOR INTERNAL COMBUSTION ENGINES
BOUGIE D'ALLUMAGE DESTINÉE À DES MOTEURS À COMBUSTION INTERNE

(30) Priorität: 31.03.2020 AT 502622020
(43) Veröffentlichungstag der Anmeldung: 08.02.2023
(73) Patentinhaber: PGES GmbH, 6200 Jenbach (AT)
(72) Erfinder: HERDIN, Ruediger, 2483 Ebreichsdorf (AT); HERDIN, David, Axel, 2000 Stockerau (AT)
(74) Vertreter: Beer & Partner Patentanwälte KG
(86) Internationale Anmeldenummer: PCT/EP2021/057743
(87) Internationale Veröffentlichungsnummer: WO 2021/198013

(56) Entgegenhaltungen:
- EP-A1- 2 383 847
- DE-A1- 4 017 650
- DE-C- 658 420
- US-A1- 2007 159 047

## Beschreibung

Die Erfindung betrifft eine Zündkerze für Verbrennungskraftmaschinen mit einer entlang einer Mittelachse der Zündkerze angeordneten Mittelelektrode, die wenigstens abschnittsweise von einem Isolator umschlossen ist, und mit einem Gehäuse, in dem der Isolator wenigstens abschnittsweise aufgenommen ist, wobei die Zündkerze ein in einem Einbauzustand zu einem Brennraum hin gerichtetes, vorderes Ende und ein im Einbauzustand vom Brennraum weg gerichtetes, hinteres Ende aufweist, und wobei zwischen dem Isolator und dem Gehäuse wenigstens abschnittsweise ein Spalt gebildet ist.

Bei herkömmlichen Zündkerzen ist eine in der Regel stabförmige Mittelelektrode aus Metall derart von einem Isolator aus Keramik umschlossen, dass nur der vordere Teil der Mittelelektrode frei bleibt. Der Isolator isoliert die Mittelelektrode von einem Gehäuse aus Metall, an dem eine Außen- bzw. Masseelektrode angeordnet ist. Der Isolator ist wenigstens bereichsweise, insbesondere in dem Bereich der Zündkerze, der im Einbauzustand der Zündkerze zum Brennraum hin gerichtet ist, vom Gehäuse umschlossen. Das Gehäuse weist ein Gewinde zum Einschrauben und einen, beispielsweise im Querschnitt sechseckigen, Ansatz für einen Werkzeugschlüssel auf, sodass die Zündkerze fest in einen Zylinderkopf eingeschraubt und auf diese Art und Weise mit diesem verbunden werden kann.

Bei einigen Ausführungsformen von Zündkerzen liegt das Gehäuse nicht über eine größere Länge am Isolator an, sondern ist von diesem über einen Teil ihrer Längserstreckung durch einen Spalt beabstandet.

Der zwischen dem Gehäuse und dem Isolator gebildete schmale Spalt ist bei herkömmlichen Zündkerzen mit Luft gefüllt. Um den Spalt zum Brennraum hin abzudichten, sitzt der Isolator mit einer Schulter auf einer Innenschulter im Gehäuse auf, wobei zwischen der Innenschulter und dem Isolator ein Dichtungsring angeordnet sein kann, um den Spalt gasdicht abzudichten. Der Bereich, in dem der Isolator direkt oder indirekt über den Dichtungsring am Gehäuse anliegt, ist der Isolatorsitz.

Zum Zünden des im Brennraum aufgenommenen Verbrennungsgases wird zwischen der frei liegenden Spitze der Mittelelektrode und der über einen Zündspalt davon beabstandeten, mit dem Gehäuse verbundenen, Außen- bzw. Masseelektrode ein Zündfunke ausgebildet. Beim Zünden und Verbrennen des Verbrennungsgases entstehen im Brennraum Temperaturen von mehr als 1000°C, wodurch auch die Spitze der Mittelelektrode auf bis zu 1000°C aufgeheizt werden kann. Im Normalfall erreicht die Spitze der Mittelelektrode jedoch eine Temperatur von 400°C bis 850°C.

Die an der Spitze der Mittelelektrode entstehende Wärme wird bei Zündkerzen bekannter Bauart von der Mittelelektrode über eine an die Mittelelektrode anschließende, im Isolator angeordnete, Glasdichtung an den Isolator abgegeben. Aufgrund des Luftspaltes zwischen dem Isolator wird die Wärme vom Isolator fast ausschließlich über den Isolatorsitz an das Gehäuse übertragen. Vom Gehäuse wird die Wärme dann zu einem kleineren Teil an die Umgebung und zum größten Teil über das Gewinde an den Zylinderkopf, in den die Zündkerze eingeschraubt ist, abgegeben.

Aufgrund des beschränkten Bauraumes ist die Übertragungsfläche zwischen dem Isolator und dem Gehäuse im Bereich des Isolatorsitzes relativ klein, sodass auch der Wärmefluss zwischen dem Isolator und dem Gehäuse begrenzt ist. Durch Optimierung lässt sich diese Übertragungsfläche zwar vergrößern, jedoch ist das Verbesserungspotential konstruktionsbeding relativ gering. Die Folge ist eine thermische Überbelastung des Mittelelektrodenträgers und der Edelmetallelektrode.

DE 40 17 650 A1, US 2007/159047 A1 und EP 2 383 847 A1 offenbaren bekannte Zündkerzen.

Der Erfindung liegt die Aufgabe zu Grunde, eine Zündkerze der eingangs genannten Gattung zur Verfügung zu stellen, die dieses Problem verringert. Insbesondere soll eine Zündkerze bereitgestellt werden, die einen verbesserten Wärmeaustausch zwischen der Mittelelektrode und dem Gehäuse ermöglicht.

Gelöst wird diese Aufgabe erfindungsgemäß mit einer Zündkerze, die die Merkmale von Anspruch 1 aufweist.

Bevorzugte und vorteilhafte Ausführungsformen der Erfindung sind Gegenstand der Unteransprüche.

Erfindungsgemäß ist vorgesehen, dass der Spalt wenigstens teilweise mit einem einer eine Wärmeleitfähigkeit λ ≥ 1 W/(m*K) aufweisenden Material gefüllt ist, und dass der mit dem Material gefüllte Teil des Spaltes von einem Isolatorsitz im Bereich des vorderen Endes der Zündkerze in Richtung hinteres Ende verläuft.

Bei herkömmlichen Zündkerzen ist der Spalt mit Luft gefüllt, die eine relativ geringe Wärmeleitfähigkeit λ = 0,0262 W/(m*K) aufweist. Somit kann bei herkömmlichen Zündkerzen kaum Wärme über den Spalt übertragen werden. Die Wärmeübertragung findet daher fast ausschließlich über die sehr begrenzte Kontaktfläche zwischen dem Isolator und dem Gehäuse im Bereich des Isolatorsitzes statt. Da bei der erfindungsgemäßen Zündkerze das in den Spalt gefüllte Material eine wesentlich höhere Wärmeleitfähigkeit λ als Luft aufweist, kann Wärme zwischen dem Isolator und dem Gehäuse über die gesamte mit dem Material befüllte Länge des Spaltes übertragen werden. Die Fläche für die Wärmeübertragung wird daher stark vergrößert, was zu einer signifikanten Steigerung des Wärmeflusses zwischen Isolator und Gehäuse führt.

Die Mittelelektrode ist umfangsseitig vom Isolator umschlossen und der Isolator ist umfangsseitig im Gehäuse aufgenommen, wobei vorzugsweise ein freies Ende der Mittelelektrode aus dem Isolator und ein hinteres Ende des Isolators aus dem Gehäuse heraus ragt.

Der Spalt weist im Wesentlichen die Form eines Hohlzylinders auf und verläuft, wie auch die Mittelachse, in Längsrichtung der Zündkerze.

In einer besonders bevorzugten Ausführungsform weist das im Spalt aufgenommene Material eine Wärmeleitfähigkeit λ ≥ 4 W/(m*K), vorzugsweise ≥ 6 W/(m*K), auf. Dadurch erfolgt zwischen Isolator und Gehäuse ein noch höherer Wärmeaustausch.

Insbesondere kann im Rahmen der Erfindung vorgesehen sein, dass das Material ein Metall bzw. eine Metalllegierung ist. Dies ist besonders vorteilhaft, da Metalle einerseits besonders gut Wärme leiten und andrerseits - im Vergleich zu mineralischen und keramischen Materialien - einfach aufschmelzbar und in den Spalt einbringbar sind.

Das Material kann im Rahmen der Erfindung beispielsweise ein bei niedriger Temperatur flüssiges Metall bzw. eine niedrigschmelzende Legierung, insbesondere eine Legierung auf Galliumbasis, sein, das vorzugsweise in einer Legierung mit Indium, Rhodium, Silber, Zink und/oder Zinn verwendet wird.

Im Rahmen der Erfindung kann das Material auch eine Suspension sein, die aus einer Flüssigkeit und darin verteilten Partikeln besteht. Die Flüssigkeit ist beispielsweise ein Öl, insbesondere ein Silikonöl, und als Partikel können beispielsweise Aluminium-, Kupfer-, Graphit- und/oder Silberbestandteile enthalten sein. Die Suspension weist bei Raumtemperatur vorzugsweise einen pastösen Zustand auf.

Bei niedriger Temperatur flüssige Metalle und Suspensionen lassen sich besonders einfach in den Spalt einbringen, dringen auch in kleine Risse und Hohlräume ein und verhindern dadurch die Bildung von Luftkammern im Spalt, die sich negativ auf die Wärmeleitfähigkeit des Materials auswirken würden.

Im Rahmen der Erfindung ist vorgesehen, dass das Material einen Schmelzpunkt < 200°C, insbesondere ein Schmelzpunkt Θ < 100°C, aufweist. Dadurch kann das Material besonders einfach durch vorheriges Schmelzen in den Spalt eingebracht werden. Da die Temperatur im Bereich des Spaltes im Betrieb der Zündkerze wenigstens über 150°C, eher aber deutlich über 200°C liegt, schmilzt das Material mit einem derart niedrigen Schmelzpunkt im Spalt ganz oder zumindest teilweise auf. Dies bewirkt ein optimales Ausfüllen des Spaltes mit dem Material, sodass ein möglichst großer Bereich für die Wärmeübertragung zwischen dem Isolator und dem Gehäuse geschaffen wird.

Bevorzugt sind Ausführungsformen, bei denen das Material eine Legierung auf Bismutbasis ist. Derartige Legierungen weisen einen besonders niedrigen Schmelzpunkt auf. Besonders bevorzugt kann im Rahmen der Erfindung die Bismutlegierung Roses Metall verwendet werden. Roses Metall weist eine Wärmeleitfähigkeit λ von 6 - 9 W/(m*K) und einen Schmelzpunkt Θ von ca. 94 - 98 °C auf. Vorteilhaft an Bismutlegierungen im Allgemeinen und an Roses Metall im Besonderen ist, dass diese aufgrund des hohen Anteils an Bismut sehr spröde sind. Dadurch reißt das in den Spalt gefüllte Material beim Erstarren, ist dann im Wesentlichen eigenspannungsfrei und gibt daher auch kaum Spannungen an den angrenzenden Isolator ab.

Der Spalt ist zwischen einer Außenseite des Isolators und einer Innenseite des Gehäuses gebildet. Besonders bevorzugt ist es im Rahmen der Erfindung, wenn die Außenseite des Isolators und/oder die Innenseite des Gehäuses wenigstens im Bereich des Spaltes beschichtet ist, wobei die Beschichtung eine hohe Benetzbarkeit aufweist. Die Innenseite des Gehäuses und/oder die Außenseite des Isolators ist dafür beispielsweise mit einer dünnen Metallschicht oder mit einer metallhaltigen Schicht überzogen. Eine hohe Benetzbarkeit der Oberfläche/n führt dazu, dass das im Spalt aufgenommene Material im geschmolzenen Zustand - beim Einbringen in den Spalt oder im Betrieb der Zündkerze - besonders dicht an der/den Oberfläche/n anliegt und dadurch eine möglichst große Kontaktfläche für die Wärmeübertragung zwischen dem Material und dem Gehäuse bzw. dem Isolator gebildet ist.

Weiters kann die Außenseite des Isolators und/oder die Innenseite des Gehäuses wenigstens im Bereich des Spaltes eine die Oberfläche vergrößernde Struktur aufweisen. Eine derartige Struktur kann beispielsweis durch Nuten oder Rillen gebildet sein. Durch die Vergrößerung der Oberfläche kann mehr Wärme vom Isolator an das Material im Spalt und von dem Material an das Gehäuse abgegeben werden.

Die Zündkerze weist ein in einem Einbauzustand zu einem Brennraum hin gerichtetes, vorderes Ende und ein im Einbauzustand vom Brennraum weg gerichtetes, hinteres Ende auf. Erfindungsgemäß verläuft der mit dem Material gefüllte Teil des Spaltes vom Isolatorsitz im Bereich des vorderen Endes der Zündkerze in Richtung hinteres Ende.

Insbesondere besteht der Isolator aus Keramik, z.B. aus Aluminiumoxid, und das Gehäuse aus Metall, z.B. aus Stahl.

Weiters ist bevorzugt am Gehäuse eine Außenelektrode angeordnet, die radial vom Gehäuse zum freien Ende der Mittelelektrode hin verläuft, sodass zwischen der Außenelektrode und der Mittelelektrode ein Zündspalt gebildet ist. Diese Bauweise ermöglicht die Verwendung herkömmlicher Zündkerzenbestandteile, wodurch die Kosten für die Herstellung der erfindungsgemäßen Zündkerze gesenkt werden können. Im Unterschied zur Herstellung von herkömmlichen Zündkerzen muss bei der Herstellung der erfindungsgemäßen Zündkerze lediglich zusätzlich das hoch wärmeleitende Material in den Spalt eingebracht werden.

Vorzugsweise ist im Bereich des Isolatorsitzes ein Dichtungsring zwischen dem Isolator und dem Gehäuse angeordnet. Dieser Dichtungsring verhindert ein Eintreten von Verbrennungs- bzw. Explosionsgas in den Spalt und ein Austreten des hoch wärmeleitenden Materials in den Brennraum.

Weitere Einzelheiten, Merkmale und Vorteile der Erfindung ergeben sich aus der nachstehenden Beschreibung unter Bezugnahme auf die angeschlossene Zeichnung, in welcher eine bevorzugte Ausführungsformen dargestellt ist.

Die Figur zeigt einen Abschnitt einer erfindungsgemäßen Zündkerze in einer teilgeschnittenen Seitenansicht.

In der Figur ist die linke Seite der Zündkerze 1 ungeschnitten dargestellt. Die rechte Seite der Zündkerze 1 ist hingegen entlang einer Schnittebene, die durch eine Mittelachse 2 der Zündkerze 1 verläuft und zur Sichtebene parallel ist, geschnitten dargestellt.

Die Zündkerze 1 weist ein im Einbauzustand zu einem Brennraum einer Verbrennungskraftmaschine hin gerichtetes, vorderes Ende 3 und ein im Einbauzustand vom Brennraum weg gerichtetes, hinteres Ende 4 auf.

Ein aus einem elektrisch isolierenden Material, insbesondere Keramik, bestehender Isolator 5 verläuft vom vorderen Ende 3 bis zum hinteren Ende 4 der Zündkerze 1.

Entlang der Mittelachse 2 sind eine elektrisch leitende Mittelelektrode 6 und ein elektrisch leitender Anschlussbolzen 7 angeordnet. Die Mittelelektrode 6 ist fast vollständig und der Anschlussbolzen 7 wenigstens abschnittsweise von dem Isolator 5 umschlossen. Der Anschlussbolzen 7 ist mit einem nicht dargestellten Stromleiter verbindbar.

Zwischen der Mittelelektrode 6 und dem Anschlussbolzen 7 befindet sich eine im Inneren des Isolators 5 aufgenommene elektrisch leitende Glasdichtung 8.

Der Isolator 5 ist in einem metallischen Gehäuse 9 aufgenommen. Dieses weist ein Außengewinde 11 zum Einschrauben in einen Zylinderkopf und einen Außensechskant zum Ansetzen eines Werkzeuges auf.

Im Bereich des vorderen Endes 3 ist in der dargestellten Ausführungsform der Zündkerze eine Außenelektrode 13 am Gehäuse 9 angeordnet, die vom Gehäuse 9 zur Mittelachse 2 hin ragt, sodass zwischen der Außenelektrode 13 und einem freien Ende 14 der Mittelelektrode 6 ein Zündspalt 15 gebildet ist.

Der Isolator 5 weist im Bereich des vorderen Endes 3 der Zündkerze 1 eine Schulter 16 auf, die entweder direkt oder über einen Dichtungsring 17 an einer Innenschulter des Gehäuses 9 anliegt. Zusammen bilden die Schulter 16 des Isolators 5 und die Innenschulter 18 des Gehäuses 9 den Isolatorsitz 19.

Ausgehend vom Isolatorsitz 19 und in Richtung zum hinteren Ende 4 der Zündkerze 1 verlaufend ist ein Spalt 20 zwischen einer Außenseite 21 des Isolators 5 und einer Innenseite 22 des Gehäuses 9 gebildet. Der Spalt 20 weist somit die Form eines zwischen dem Isolator 5 und dem Gehäuse 9 angeordneten Hohlzylinders auf.

Wenigstens in einem an den Isolatorsitz grenzenden Teil des Spaltes 20 ist ein wärmeleitendes Material 23 angeordnet. Das wärmeleitende Material 23 kann bei der Herstellung der Zündkerze in einem aufgeschmolzenen Zustand in den Spalt 20 eingefüllt werden. Alternativ dazu kann das wärmeleitende Material 23 bei der Herstellung in einem festen oder verformbaren Zustand im Spalt 20 angeordnet werden.

Das im Spalt 20 angeordnete, wärmeleitende Material 23 ist im Betrieb, d.h. bei laufender Verbrennungskraftmaschine, zumindest teilweise, insbesondere jedoch vollständig, geschmolzen. Es bildet eine gut wärmeleitende Verbindung zwischen dem Isolator 5 und dem Gehäuse 9.

Die Außenseite 21 des Isolators 5 und/oder die Innenseite 22 des Gehäuses 9 kann/können eine speziell geformte oder bearbeitete Oberfläche, z.B. eine Oberfläche mit einer sehr geringen Oberflächenrauigkeit, aufweisen, sodass diese sehr gut benetzbar ist.

Im Rahmen der Erfindung können auch anders aufgebaute Zündkerzen 1 verwendet werden, solange in dem Spalt 20 zwischen dem Isolator 5 und dem Gehäuse 9 ein wärmeleitendes Material 23 im Sinne der Erfindung aufgenommen, insbesondere eingefüllt, ist.

### Bezugszeichenliste:

- 1: Zündkerze
- 2: Mittelachse
- 3: vorderes Ende
- 4: hinteres Ende
- 5: Isolator
- 6: Mittelelektrode
- 7: Anschlussbolzen
- 8: Glasdichtung
- 9: Gehäuse
- 10: ---
- 11: Außengewinde
- 12: Ansatzstelle
- 13: Außenelektrode
- 14: freies Ende Mittelelektrode
- 15: Zündspalt
- 16: Schulter
- 17: Dichtungsring
- 18: Innenschulter
- 19: Isolatorsitz
- 20: Spalt
- 21: Außenseite Isolator
- 22: Innenseite Gehäusee

## Patentansprüche

1. Zündkerze (1) für Verbrennungskraftmaschinen mit einer entlang einer Mittelachse (2) der Zündkerze (1) angeordneten Mittelelektrode (6), die wenigstens abschnittsweise von einem Isolator (5) umschlossen ist, und mit einem Gehäuse (9), in dem der Isolator (5) wenigstens abschnittsweise aufgenommen ist, wobei die Zündkerze (1) ein in einem Einbauzustand zu einem Brennraum hin gerichtetes, vorderes Ende (3) und ein im Einbauzustand vom Brennraum weg gerichtetes, hinteres Ende (4) aufweist, und wobei zwischen dem Isolator (5) und dem Gehäuse (9) wenigstens abschnittsweise ein Spalt (20) gebildet ist, **dadurch gekennzeichnet, dass** der Spalt (20) wenigstens teilweise mit einem eine Wärmeleitfähigkeit (λ) ≥ 1 W/(m*K), aufweisenden Material (23) gefüllt ist, dass das Material (23) einen Schmelzpunkt (Θ) < 200°C aufweist, und dass der mit dem Material (23) gefüllte Teil des Spaltes (20) von einem Isolatorsitz (19) im Bereich des vorderen Endes (3) der Zündkerze (1) in Richtung hinteres Ende (4) verläuft.

2. Zündkerze nach Anspruch 1, **dadurch gekennzeichnet, dass** das Material (23) eine Wärmeleitfähigkeit (λ) ≥ 4 W/(m*K), vorzugsweise ≥ 6 W/(m*K), aufweist.

3. Zündkerze nach Anspruch 1 oder 2, **dadurch gekennzeichnet, dass** das Material (23) einen Schmelzpunkt (Θ) < 100°C aufweist.

4. Zündkerze nach einem der Ansprüche 1 bis 3, **dadurch gekennzeichnet, dass** das Material (23) ein Metall, eine Metalllegierung, oder eine Suspension mit Metallpartikeln ist.

5. Zündkerze nach Anspruch 4, **dadurch gekennzeichnet, dass** das Material (23) eine Bismutlegierung, vorzugsweise Roses Metall, ist.

6. Zündkerze nach einem der Ansprüche 1 bis 5, **dadurch gekennzeichnet, dass** eine Außenseite (21) des Isolators (5) und/oder eine Innenseite (22) des Gehäuses (9) wenigstens im Bereich des Spaltes (20) beschichtet ist, wobei die Beschichtung eine hohe Benetzbarkeit aufweist.

7. Zündkerze nach einem der Ansprüche 1 bis 6, **dadurch gekennzeichnet, dass** eine Außenseite (21) des Isolators (5) und/oder eine Innenseite (22) des Gehäuses (9) wenigstens im Bereich des Spaltes (20) eine die Oberfläche vergrößernde Struktur, beispielsweise Nuten oder Rillen, aufweist.

## Claims

1. Spark plug (1) for internal combustion engines, having a center electrode (6) arranged along a central axis (2) of the spark plug (1), which electrode is enclosed by an insulator (5) at least in portions, and having a housing (9) in which the insulator (5) is received, at least in portions, wherein the spark plug (1) has a front end (3) directed towards a combustion chamber in an installed state and a rear end (4) directed away from the combustion chamber in an installed state, and wherein a gap (20) is formed, at least in portions, between the insulator (5) and the housing (9), **characterized in that** the gap (20) is at least partially filled with a material (23) having a thermal conductivity (λ) ≥ 1 W/(m*K), **in that** the material (23) has a melting point (Θ) < 200 °C, and **in that** the part of the gap (20) filled with the material (23) runs from an insulator seat (19) in the region of the front end (3) of the spark plug (1) in the direction of the rear end (4).

2. The spark plug according to claim 1, **characterized in that** the material (23) has a thermal conductivity (λ) ≥ 4 W/(m*K), preferably ≥ 6 W/(m*K).

3. The spark plug according to claim 1 or 2, **characterized in that** the material (23) has a melting point (Θ) < 100 °C.

4. The spark plug according to one of the claims 1 to 3, **characterized in that** the material (23) is a metal, a metal alloy, or a suspension comprising metal particles.

5. The spark plug according to claim 4, **characterized in that** the material (23) is a bismuth alloy, preferably Rose's metal.

6. The spark plug according to one of the claims 1 to 5, **characterized in that** an outer side (21) of the insulator (5) and/or an inner side (22) of the housing (9) is coated at least in the region of the gap (20), wherein the coating has a high degree of wettability.

7. The spark plug according to one of the claims 1 to 6, **characterized in that** an outer side (21) of the insulator (5) and/or an inner side (22) of the housing (9) has, at least in the region of the gap (20), a structure, for example grooves or notches, that increases the surface.

## Revendications

1. Bougie d'allumage (1) pour moteurs à combustion interne, comportant une électrode centrale (6) disposée le long d'un axe central (2) de la bougie d'allumage (1), qui est entourée au moins sur certaines parties par un isolateur (5), et comportant un corps (9) dans lequel l'isolateur (5) est logé au moins sur certaines parties, la bougie d'allumage (1) présentant une extrémité avant (3) orientée vers une chambre de combustion à l'état monté et une extrémité arrière (4) orientée à l'opposé de la chambre de combustion à l'état monté, et un espace (20) étant formé au moins sur certaines parties entre l'isolateur (5) et le corps (9), **caractérisé en ce que** l'espace (20) est au moins partiellement rempli d'un matériau ayant une conductivité thermique (λ) ≥ 1 W/(m*K), **en ce que** le matériau (23) présente un point de fusion (Θ) < 200 °C, et **en ce que** la partie de l'espace (20) remplie du matériau (23) s'étend d'un siège d'isolateur (19) dans la zone de l'extrémité avant (3) de la bougie d'allumage (1) en direction de l'extrémité arrière (4).

2. Bougie d'allumage selon la revendication 1, **caractérisée en ce que** le matériau (23) présente une conductivité thermique (λ) ≥ 4 W/(m*K), de préférence ≥ 6 W/(m*K).

3. Bougie d'allumage selon la revendication 1 ou 2, **caractérisée en ce que** le matériau (23) présente un point de fusion (Θ) < 100 °C.

4. Bougie d'allumage selon l'une des revendications 1 à 3, **caractérisée en ce que** le matériau (23) est un métal, un alliage métallique ou une suspension contenant des particules métalliques.

5. Bougie d'allumage selon la revendication 4, **caractérisée en ce que** le matériau (23) est un alliage de bismuth, de préférence du métal de Rose.

6. Bougie d'allumage selon l'une des revendications 1 à 5, **caractérisée en ce qu'**un côté extérieur (21) de l'isolateur (5) et/ou un côté intérieur (22) du corps (9) sont revêtus au moins dans la zone de l'espace (20), le revêtement présentant une mouillabilité élevée.

7. Bougie d'allumage selon l'une des revendications 1 à 6, **caractérisée en ce qu'**un côté extérieur (21) de l'isolateur (5) et/ou un côté intérieur (22) du corps (9) présente, au moins dans la zone de l'espace (20), une structure augmentant la surface, par exemple des rainures ou des cannelures.
